# EUROPÄISCHE PATENTSCHRIFT

(11) **EP 3 641 587 B1**
(45) Veröffentlichungstag und Bekanntmachung des Hinweises auf die Patenterteilung: **12.07.2023**
(21) Anmeldenummer: 18803316.1
(22) Anmeldetag: 31.10.2018
(51) Int. Cl.: A45D 31/00

(54) **BEFESTIGUNG EINES KÜNSTLICHEN FINGERNAGELS**
ATTACHING AN ARTIFICIAL FINGERNAIL
FIXATION D'UN ONGLE ARTIFICIEL

(30) Priorität: 08.11.2017 DE 102017010335
(43) Veröffentlichungstag der Anmeldung: 29.04.2020
(73) Patentinhaber: Toussaint, Stephan, 42111 Wuppertal (DE)
(72) Erfinder: Toussaint, Stephan, 42111 Wuppertal (DE)
(74) Vertreter: Cohausz Hannig Borkowski Wißgott
(86) Internationale Anmeldenummer: PCT/EP2018/000497
(87) Internationale Veröffentlichungsnummer: WO 2019/091595

(56) Entgegenhaltungen:
- CA-A1- 2 461 251
- US-B1- 7 185 660

## Beschreibung

Die Erfindung betrifft eine Kombination aus einem künstlichen Fingernagel und einem beidseitig klebenden Klebestreifen zur Befestigung des künstlichen Fingernagels am natürlichen Fingernagel, wobei der Klebestreifen aus einem elastischen Material besteht, das bei Zug in seiner Längsrichtung sich in seiner Breite verringert und hierdurch die Klebkraft verringert.

Eine solche Kombination ist aus der US 7 185 660 B1 bekannt. Auch ist es bekannt, künstliche Fingernägel auf einem natürlichen Fingernagel durch einen flüssigen Klebstoff zu befestigen. Nach dem Befestigen ist der künstliche Fingernagel kaum noch lösbar. Ein gewaltsames Lösen führt in der Regel zu einem Beschädigen des natürlichen Fingernagels, so dass abgewartet wird, bis der künstliche Fingernagel mit dem natürlichen auswächst. Ferner ist es bekannt, den künstlichen Fingernagel über einen beidseitig klebenden Klebstreifen zu befestigen. Auch hier besteht das Problem, dass der künstliche Fingernagel kaum noch lösbar ist.

Aufgabe der Erfindung ist es, die Befestigung eines künstlichen Fingernagels auf einen natürlichen Fingernagel zu schaffen, die jederzeit leicht lösbar ist, ohne den natürlichen und den künstlichen Fingernagel mit den Fingern oder einem Werkzeug wie einen Haken oder einer Pinzette zu beschädigen, so dass die künstlichen Fingernägel jederzeit leicht auswechselbar sind.

Diese Aufgabe wird erfindungsgemäß dadurch gelöst, dass zum Erzeugen der Zugkraft am vorderen Ende des Klebestreifens eine Grifflasche vorsteht, die bei Befestigung des künstlichen Fingernagels unter dem außen vorstehenden Bereich des künstlichen Fingernagels liegt.

Das Lösen des künstlichen Fingernagels geschieht äußerst einfach dadurch, dass nur an der unter dem künstlichen Fingernagel befindlichen Grifflasche gezogen werden muss, um die Klebkraft so wesentlich zu verringern, dass der künstliche Fingernagel mühelos abgehoben werden kann.

Die erfindungsgemäße Aufgabe wird auch durch das Verfahren gelöst, bei dem zum Erzeugen der Zugkraft am vorderen Ende des Klebestreifens eine Grifflasche vorsteht, die bei Befestigung des künstlichen Fingernagels unter dem außen vorstehenden Bereich des künstlichen Fingernagels liegt. Ein besonders einfaches Lösen ist dann gegeben, wenn die Länge der Grifflasche, die vorne unter dem vorstehenden Bereich des künstlichen Fingernagels vorsteht, 20 bis 80 Prozent der Länge des vorstehenden Bereichs des künstlichen Fingernagels beträgt.

Ein Ausführungsbeispiel der Erfindung ist in der Zeichnung schematisch in einem senkrechten Schnitt durch den vorderen Bereich eines Fingers dargestellt.

Am vorderen Ende eines Fingers 1 befindet sich der natürliche Fingernagel 2, auf dem ein künstlicher Fingernagel 3 befestigt werden soll, wobei der künstliche Fingernagel weit über das vordere Ende des natürlichen Fingernagels vorsteht. Die vorstehende Länge des künstlichen Fingernagels 3 ist in der Zeichnung mit LF bezeichnet.

Auf den natürlichen Fingernagel 2 ist ein Klebstreifen 4 geklebt, der beidseitig eine klebende Fläche mit einem dauerklebrigen vorzugsweise wasserfesten Haftklebstoff aufweist, so dass nach dem Befestigen des Klebstreifens 4 auf den natürlichen Fingernagel 2 auf die klebende Oberseite des Klebstreifens 4 der künstliche Fingernagel 3 durch Auflegen und Aufdrücken befestigt wird.

Am vorderen Ende des Klebstreifens 4 steht eine Grifflasche 5 vor, deren Länge LG geringer ist als die vorstehende Länge LF des künstlichen Fingernagels, so dass die Grifflasche 5 von dem künstlichen Fingernagel 3 bedeckt und damit in der Regel nicht sichtbar ist. Hierbei ist auch von Bedeutung, dass die Grifflasche 5 eine geringere Breite aufweist als die des künstlichen Fingernagels 3.

## Patentansprüche

1. Kombination aus einem künstlichen Fingernagel (3) und einem beidseitig klebenden Klebestreifen (4) zur Befestigung des künstlichen Fingernagels (20) am natürlichen Fingernagel (2), wobei der Klebestreifen (4) aus einem elastischen Material besteht, das bei Zug in seiner Längsrichtung sich in seiner Breite verringert und hierdurch die Klebkraft verringert, **dadurch gekennzeichnet, dass** zum Erzeugen der Zugkraft am vorderen Ende des Klebestreifens (4) eine Grifflasche (5) vorsteht, die bei Befestigung des künstlichen Fingernagels (3) unter dem außen vorstehenden Bereich des künstlichen Fingernagels liegt.

2. Befestigen eines künstlichen Fingernagels (3) am natürlichen Fingernagel (2) mit einem beidseitig klebenden Klebestreifen (4), wobei der Klebestreifen (4) aus einem elastischen Material besteht, das bei Zug in seiner Längsrichtung sich in seiner Breite verringert und hierdurch die Klebkraft verringert, **dadurch gekennzeichnet, dass** zum Erzeugen der Zugkraft am vorderen Ende des Klebestreifens (4) eine Grifflasche (5) vorsteht, die bei Befestigung des künstlichen Fingernagels (3) unter dem außen vorstehenden Bereich des künstlichen Fingernagels (3) liegt.

3. Befestigen eines künstlichen Fingernagels nach Anspruch 2, **dadurch gekennzeichnet, dass** die Länge (LG) der Grifflasche (5), die vorne unter dem vorstehenden Bereich des künstlichen Fingernagels (3) vorsteht, 20 bis 80 Prozent der Länge (LF) des vorstehenden Bereichs des künstlichen Fingernagels beträgt.

## Claims

1. Combination of an artificial fingernail (3) and a double-sided adhesive strip (4) for fastening the artificial fingernail (20) to the natural fingernail (2), wherein the adhesive strip (4) consists of an elastic material which reduces in terms of its width when pulled in its longitudinal direction and thus reduces the adhesive force, **characterized in that**, in order to generate the pulling force, a grip tab (5) protrudes at the front end of the adhesive strip (4) and lies, when the artificial fingernail (3) is fastened, under the outwardly protruding region of the artificial fingernail.

2. Fastening of an artificial fingernail (3) to the natural fingernail (2) by means of a double-sided adhesive strip (4), wherein the adhesive strip (4) consists of an elastic material which reduces in terms of its width when pulled in its longitudinal direction and thus reduces the adhesive force, **characterized in that**, in order to generate the pulling force, a grip tab (5) protrudes at the front end of the adhesive strip (4) and lies, when the artificial fingernail (3) is fastened, under the outwardly protruding region of the artificial fingernail.

3. Fastening of an artificial fingernail according to Claim 2, **characterized in that** the length (LG) of the grip tab (5), which protrudes towards the front under the protruding region of the artificial fingernail (3), is 20 to 80 percent of the length (LF) of the protruding region of the artificial fingernail.

## Revendications

1. Combinaison d'un ongle artificiel (3) et d'une bande adhésive (4) collant des deux côtés pour la fixation de l'ongle artificiel (20) sur l'ongle naturel (2), la bande adhésive (4) étant constituée d'un matériau élastique qui, en cas de traction dans sa direction longitudinale, se réduit dans sa largeur et réduit ainsi la force adhésive, **caractérisée en ce que**, pour générer la force de traction, une languette de préhension (5) fait saillie à l'extrémité avant de la bande adhésive (4), qui se situe, lors de la fixation de l'ongle artificiel (3), sous la zone faisant saillie vers l'extérieur de l'ongle artificiel.

2. Fixation d'un ongle artificiel (3) sur l'ongle naturel (2) avec une bande adhésive (4) collant des deux côtés, la bande adhésive (4) étant constituée d'un matériau élastique qui, en cas de traction dans sa direction longitudinale, se réduit dans sa largeur et réduit ainsi la force adhésive, **caractérisée en ce que**, pour générer la force de traction, une languette de préhension (5) fait saillie à l'extrémité avant de la bande adhésive (4), qui se trouve, lors de la fixation de l'ongle artificiel (3), sous la zone faisant saillie vers l'extérieur de l'ongle artificiel (3).

3. Fixation d'un ongle artificiel selon la revendication 2, **caractérisée en ce que** la longueur (LG) de la languette de préhension (5) qui fait saillie à l'avant sous la zone faisant saillie de l'ongle artificiel (3), est de 20 à 80 pour cent de la longueur (LF) de la zone faisant saillie de l'ongle artificiel.
